# EUROPÄISCHE PATENTANMELDUNG

(11) **EP 2 426 263 A1**
(43) Veröffentlichungstag der Anmeldung: **07.03.2012**
(21) Anmeldenummer: 11007053.9
(22) Anmeldetag: 30.08.2011
(51) Int. Cl.: E02D 17/20, E01F 8/02, E04C 1/39

(54) **Trockenmauerelement für Schallschutzwände oder Hangabsicherungen**

(30) Priorität: 02.09.2010 DE 102010036185
(71) Anmelder: Gartner, Christian, 39030 Gais (IT)
(72) Erfinder: Gartner, Christian, 39030 Gais (IT)
(74) Vertreter: Rings, Rolf

(57) **Zusammenfassung**

Trockenmauerelement (10) zur Bildung von bepflanzbaren Schallschutzwänden oder Hangabsicherungen mit einem rückwärtigen Ankerteil (1), welches einstückig mit einem Boden (2) verbunden ist, und mit einem vorderen Frontelement (3), welches einen vertikalen Abschluss zur Sichtseite der Schallschutzwand oder Hangabsicherung hin bildet, wobei der Boden (2) und das Frontelement (3) derart gestaltet sind, dass hinter dem Frontelement (3) eine Pflanzensubstrat aufnehmende Mulde entsteht, und das Frontelement (3) seitliche vertikale Stützen (4, 5) aufweist, wobei das Frontelement (3) eine wasserdicht mit dem Boden (2) verbundene Muldenwand (6) mindestens über einen Teil seiner Höhe aufweist sowie eine Frontplatte (7), welche über die seitlichen vertikalen Stützen (4, 5) lösbar montiert ist.

## Beschreibung

Die vorliegende Erfindung betrifft ein Trockenmauerelement zur Bildung von bepflanzbaren Schallschutzwänden oder bepflanzbaren Hangabsicherungen bzw. Böschungsstützmauern nach dem Oberbegriff des Anspruchs 1.

Solche Trockenmauerelemente werden mit gleichen oder gleichartigen Mauerelementen derart zusammengefügt, dass eine vertikale Stützstruktur zur Sicherung von steilen Abhängen oder eine Schallschutzmauer entsteht, die in ihrem Inneren mit Pflanzensubstrat oder Erdreich für eine Bepflanzung aufgefüllt werden kann. Derartige Trockenmauerelemente sind im Stand der Technik in verschiedenen Formen und Ausgestaltungen bekannt. In der Regel bestehen die Trockenmauerelemente aus einem Betonwerkstoff oder aus einem betonhaltigen Material, sie können jedoch ebenso aus Kunststoff oder Recyclingmaterialien hergestellt sein.

Aus dem veröffentlichten europäischen Patent EP 0 429 379 B1 ist zum Beispiel ein Trockenmauerelement für den Aufbau von Stützwänden an Steilhängen bekannt, welches aus einem rückwärtigen Anker besteht, der an der Vorderseite mit einem in Querrichtung gekrümmten Frontelement verbunden ist. Der als Balken gebildete Anker dient zum Einbringen in das Erdreich bzw. zum Auffüllen mit Erdreich, nachdem die Elemente aufeinander durch einfaches Auflegen in Form einer Stützwand gestapelt wurden. Die Hohlräume hinter dem gekrümmten Frontelement werden mit verdichtetem Auffüllmaterial ausgefüllt, und die Elemente werden beispielsweise versetzt zueinander angeordnet, so dass sich eine im Wesentlichen geschlossene vordere Fläche ergibt und eine möglichst hohe Haltekraft der Stützmauer erreicht wird. Nachteilig bei diesem Trockenmauerelement ist zum einen, dass eine Bepflanzung allenfalls auf der obersten Reihe von Trockenmauerelementen möglich ist, da keine Zwischenräume und Pflanzmulden für das Einbringen von Pflanzen und Pflanzensubstrat vorgesehen sind. Zum anderen bildet die im Wesentlichen geschlossene vordere Fläche der Frontelemente aus Beton eine optisch unansprechend gestaltete Wand, die zudem in akustischer Hinsicht Nachteile aufweist, da sie den Schall praktisch ungedämmt reflektiert.

In der EP 1 048 797 A2 ist ein weiteres Trockenmauerelement offenbart. Das Trockenmauerelement besteht hier aus einer trogförmigen Grundstruktur, die an der Vorderseite, d. h. der sichtbaren Frontseite, mit einer Abschlusswand versehen ist, die aus einem verrottbaren Material besteht. Die Abschlusswand aus einem verrottbaren Material, wie zum Beispiel einer Naturfaser oder einem Geotextil, wird mit einem Drahtgitter gehalten und dient dazu, dass das Material nach und nach verrottet und die Bepflanzung somit aus dem Gitter herauswachsen kann. Dieses Trockenmauerelement hat den Vorteil, dass eine möglichst großflächige Begrünung an der sichtbaren Vorderseite einer Stützmauer oder ähnlichem möglich ist. Nachteilig ist hierbei, dass das trogartige Grundelement eine relativ große mittige Öffnung aufweist, so dass das Erdreich oder Pflanzensubstrat schlecht gehalten werden kann. Weiterhin ist nachteilig, dass die vordere Abschlusswand aus verrottbarem Material besteht, so dass nach einer gewissen Zeit durch die Feuchtigkeit die Wand verschwindet und dann das Erdreich oder Pflanzenmaterial im Wesentlichen ungehindert aus dem Trockenmauerelement herausgespült werden kann. Nicht zuletzt ist das hier offenbarte Trockenmauerelement für den Aufbau von Stützmauern an steilen Abhängen ungeeignet, da durch die relativ fragile Abschlusswand nur eine geringe Rückhaltekraft möglich ist und kein hinteres Ankerteil zum Verankern im Erdreich vorhanden ist.

Demgegenüber ist es die Aufgabe der vorliegenden Erfindung, ein Trockenmauerelement für Schallschutzwände oder Hangabsicherungen bereitzustellen, welches eine möglichst großflächige Bepflanzung der Vorderseite erlaubt und sowohl bei Stützmauern als auch bei Schallschutzwänden eine langfristige Haltbarkeit aufweist. Ferner ist es eine Aufgabe der vorliegenden Erfindung, ein Trockenmauerelement der beschriebenen Art bereitzustellen, das eine gute Schallabsorptionsfähigkeit hat.

Diese Aufgabe wird mit einem Trockenmauerelement mit den Merkmalen des Anspruchs 1 gelöst. Vorteilhafte Ausgestaltungen und Weiterbildungen sind Gegenstand der abhängigen Ansprüche.

Das Trockenmauerelement nach der Erfindung, wie es in Anspruch 1 definiert ist, weist ein rückwärtiges Ankerteil auf, welches einstückig mit einem Boden verbunden ist, sowie ein vorderes Frontelement, das einen vertikalen Abschluss zur Sichtseite der Schallschutzwand oder der Hangabsicherung hin bildet. Der Boden und das Frontelement des Trockenmauerelements nach der Erfindung sind derart gestaltet, dass hinter dem Frontelement eine ein Pflanzensubstrat bzw. Erdreich aufnehmende Mulde entsteht, wobei an dem Frontelement seitliche vertikale Stützen vorgesehen sind. Das Trockenmauerelement nach der Erfindung ist dadurch gekennzeichnet, dass das Frontelement eine wasserdicht mit dem Boden verbundene Muldenwand mindestens über einen Teil seiner Höhe aufweist sowie eine demgegenüber vordere Frontplatte, welche über die seitlichen vertikalen Stützen des Frontelements lösbar montiert ist. Damit wird direkt hinter dem Frontelement und im Zusammenspiel mit dem Boden des Trockenmauerelements eine Art Mulde oder Aufnahme für die Bepflanzung bereitgestellt. Unter einer Mulde wird vorliegend ein nach oben hin offener Aufnahmeraum oder Bereich verstanden, der Erdreich oder ein Pflanzensubstrat so weit zurückhält, dass eine Bepflanzung in jedem der Trockenmauerelemente möglich ist. Durch eine so gebildete Mulde wird eine flächendeckende und gute Bepflanzung von mit den Trockenmauerelementen gebildeten Wänden oder Hangabsicherungen gewährleistet, da in jedem Element eine separate Bepflanzung möglich ist. Die Mulde verhindert auch, dass durch starke Regenfälle etc. das Pflanzensubstrat oder das Erdreich von den oberen Trockenmauerelementen weggespült wird.

Um einen ausreichenden Rückhalt und Aufnahmeraum für eine Bepflanzung zu gewährleisten, weist das vordere Frontelement eine wasserdicht mit dem Boden verbundene Muldenwand mindestens über einen Teil seiner Höhe auf. Die Muldenwand kann beispielsweise einstückig mit dem Boden des Trockenmauerelements durch Gießen hergestellt sein. Die Muldenwand hat den Vorteil, dass die Frontplatte des Frontelements unabhängig von der Funktion als Bepflanzungsmulde realisiert werden kann. Die Frontplatte kann beispielsweise hinsichtlich anderer technischer Eigenschaften optimiert sein, beispielsweise der Schallabsorption. Die Frontplatte selbst ist als ein lösbares, d. h. von dem Boden und dem Rest des Trockenmauerelements separates Element vorgesehen, so dass sie auch hinsichtlich der technischen Funktionen oder einer optischen Gestaltung der Sichtseite der Trockenmauer spezifisch ausgewählt werden kann. Nicht zuletzt kann die Frontplatte daher auch aus einem nachwachsenden, ökologischen Rohstoff, wie zum Beispiel Holz, gebildet werden, da sie nicht direkt mit der Pflanzenerde und der Feuchtigkeit, die sich in der Mulde hinter dem Frontelement ansammelt, in Berührung kommt, sondern von der vorderen Muldenwand geschützt ist. Die zwischen dem Frontelement und dem Boden gebildete Mulde ist vorzugsweise ein verbreiterter Bereich des Trockenmauerelements nach der Erfindung, der sich nach hinten zum Ankerteil hin verjüngt. Auf diese Weise werden ausreichende Zwischenräume zwischen den aufeinander lose gestapelten Trockenmauerelementen bereitgestellt, die zum einen das Hindurchfließen von Wasser zur Bewässerung nicht behindern und zum anderen trotzdem einen sicheren Halt im Erdreich aufgrund des relativ langen Ankerteils gewährleisten, wenn die Trockenmauerelemente zur Hangabsicherung an steilen Böschungen oder ähnlichem eingesetzt werden.

Nach einer vorteilhaften Ausgestaltung der Erfindung sind der Boden und das Frontelement des Trockenmauerelements derart gestaltet, dass eine mindestens bodenseitig geschlossene Mulde für Pflanzensubstrat oder Erdreich vorhanden ist. In einer aus erfindungsgemäßen Trockenmauerelementen gebildeten Schallschutzwand oder Stützmauer wird somit quasi in jeder Etage eine Reihe von bepflanzbaren Mulden gebildet, die sowohl mit Hängegewächsen als auch mit aufrecht wachsenden Pflanzen bepflanzbar sind. Die Mulde ist dabei im Wesentlichen unabhängig von dem gesamten dahinterliegenden Erdreich, das beispielsweise im Bereich des Ankerteils noch extra verdichtet werden kann, wenn die Trockenmauerelemente als Hangabsicherung verwendet werden. Der vordere Bereich der durch den mindestens bodenseitig geschlossenen Bereich zwischen Ankerteil und Frontelement gebildeten Mulden hingegen wird nicht mit verdichtetem Erdreich aufgefüllt, sondern speziell mit Pflanzensubstrat oder Pflanzenerde, die ausreichend locker eingebracht wird, dass eine gute und schnelle Bepflanzung der Wand möglich ist. Das erfindungsgemäße Vorhandensein von bodenseitig geschlossenen Mulden verhindert auch eine Überwässerung bei starken Regenfällen. Ein Wegspülen des für die Pflanzen notwendigen Erdreichs in jedem Bereich und auf jeder Höhe der Mauer wird hierdurch ebenfalls effektiv verhindert. Nach einer diesbezüglichen alternativen Ausgestaltung der Erfindung kann beispielsweise der Boden im Bereich der Mulde auch zusätzlich mit seitlichen Muldenwänden versehen sein, die vorzugsweise mit der vorderen Muldenwand direkt hinter dem Frontelement verbunden sind. Auf diese Weise ergibt sich eine zumindest von drei Seiten geschlossene Pflanzenmulde von einer vorherbestimmten Höhe, die in der Regel unterhalb der Höhe des gesamten Trockenmauerelements liegt.

Nach einer weiteren vorteilhaften Ausgestaltung der Erfindung sind die Stützen des Frontelements mit seitlichen Nuten versehen, über welche die Frontplatte oder die Frontplatten von oben her einsteckbar ist/sind. Die Nuten haben den Vorteil, dass die Montage des Trockenmauerelements vergleichsweise einfach ist und dass das Grundelement mit herkömmlichen Gießtechnologien, beispielsweise mit Betongießtechnik, ausgeführt werden kann. Die Frontplatte kann als einfaches gerades Brett aus einem Kunststoffmaterial, Holzmaterial oder speziellen Schalldämmungsmaterial hergestellt werden und durch einfaches Einstecken mit dem Grundbauteil des Trockenmauerelements verbunden werden. Diese Form der lösbaren Montage erlaubt auch ein späteres Austauschen von Frontplatten je nach Bedarf, beispielsweise zu Zwecken einer Schalldämmungsoptimierung oder ähnlichem.

Nach einer weiteren vorteilhaften Ausgestaltung der Erfindung ist das rückwärtige Ankerteil des Trockenmauerelements lediglich in einem hinteren Teil der Längserstreckung des Elements, vorzugsweise in etwa der Hälfte der Längserstreckung des Elements, vorgesehen. Damit ergibt sich ein gewisser Abstand zwischen dem Ankerteil und der die Sichtseite bildenden Frontplatte. Dieser Abstand oder Zwischenraum vergrößert den vorhandenen Aufnahmebereich für die Bepflanzung und für Pflanzenerde für ein möglichst dichtes Bepflanzen der Wand oder Hangabsicherung. Es ergibt sich somit ein größeres Muldenvolumen als in einem Fall, in dem sich das Ankerteil selbst über die gesamte Länge des Trockenmauerelements erstreckt. Dennoch bietet das Ankerteil einen ausreichenden Halt, und zwar sowohl bei der Verwendung als Hangabsicherung, bei welcher es im Erdreich sicher verankert ist, als auch bei der Verwendung als senkrechte Schallschutzwand, wo es als ein Stapelblock zum Aufsetzen auf entsprechende andere Trockenmauerelemente dient. Nicht zuletzt wird mit diesem Aspekt der Erfindung das Gesamtgewicht des Trockenmauerelements reduziert.

Nach einer weiteren vorteilhaften Ausgestaltung der Erfindung sind das Ankerteil und die Stützen des Frontelements des Trockenmauerelements mit in etwa gleich hohen Stapelflächen versehen. Die gleich hohen Stapelflächen haben beim Aufeinanderstapeln gleichartiger Trockenmauerelemente den Vorteil, dass annähemd senkrechte und bündig jeweils zueinander abschließende Schallschutzwände oder Stützmauern realisierbar sind. Die Ankerteile selbst sowie die seitlichen Stützen des Frontelements dienen dabei quasi als Kopplungsbereiche zum Aufbauen von senkrechten Wänden oder Hangabsicherungen ohne die Notwendigkeit von zusätzlichen Zwischenelementen oder Verbindungselementen. Nicht zuletzt weist hierdurch eine mit erfindungsgemäßen Trockenmauerelementen aufgebaute Wand eine hinreichende Stabilität und Standfestigkeit auf, schon ohne dass Erdreich oder Bepflanzungsmaterial in die Mulden und Zwischenräume eingefüllt ist. Dies erleichtert auch den Aufbau von derartigen Wänden oder Hangabsicherungen vor Ort, da er mit vergleichsweise einfachen Mitteln wie einem Kran oder ähnlichem durchgeführt werden kann.

Nach einer weiteren vorteilhaften Ausgestaltung weist das Frontelement eine im Wesentlichen gerade Form auf. Das lösbar montierte, beispielsweise einsteckbare Frontelement hat damit eine brettähnliche oder plattenartige Form. Verschiedenartige Materialien und Werkstoffe können so mit relativ einfachen Verfahren zu Frontelementen verarbeitet werden. Die im Wesentlichen gerade Form hat auch den Vorteil, dass auch in beengten Raumverhältnissen, beispielsweise zwischen den Fahrspuren einer Autobahn, eine möglichst geradflächige Frontfläche mit den Trockenmauerelementen nach der Erfindung gebildet werden kann. Selbstverständlich können die einzelnen Elemente auch in einem leichten Winkel zueinander aufgestellt werden, beispielsweise im Falle einer Kurve einer Autostraße.

Nach einer weiteren vorteilhaften Ausgestaltung der Erfindung besteht die Frontplatte des Frontelements, welche lösbar bzw. austauschbar an der Grundstruktur montiert ist, aus einem natürlichen und schallabsorbierenden Material. Nach einem vorteilhaften Aspekt ist die Frontplatte aus Holz gebildet und wird in Form eines Holzbrettes mit geeigneten Abmessungen eingesetzt. Dadurch ergibt sich zum einen eine gute Schallisolierung. Zum anderen weist eine so gebildete Wand über den größten Anteil der Gesamtfläche eine vergleichsweise ansehnliche Optik auf. Neben Holz als natürlichem Werkstoff für die Frontplatte können selbstverständlich auch andere schallabsorbierende Materialien eingesetzt werden, wie zum Beispiel Platten aus Hanffasem, Flachsfasem, Kokosfasern, Holzfasern und ähnlichem. Das Element ist damit auch ökologisch nachhaltig. Auch Mineralwolle oder Blähton können hierfür verwendet werden. Selbstverständlich können auch spezifisch auf die Schallabsorbierung optimierte Platten aus künstlichen Werkstoffen als Frontplatten im Rahmen der Erfindung eingesetzt werden. Beispielsweise können diese aus geschäumten Kunststoffen bestehen.

Nach einer weiteren vorteilhaften Ausgestaltung der Erfindung ist der Boden des Trockenmauerelements mit einer Nut zum teilweisen Aufnehmen der Frontplatte versehen. Die Nuten in den seitlichen Stützen und die Nut im Boden gewährleisten einen sicheren Halt der Frontplatte, die nach ihrem Einstecken auch bei einer rückwärtigen Belastung durch Erdreich oder Wurzeln von Pflanzen nicht aus ihrer ursprünglichen Form herausgedrückt wird. Die Rückhaltekraft ist so verbessert.

Nach einer weiteren vorteilhaften Ausgestaltung der Erfindung weist der Boden mindestens abschnittsweise seitliche Muldenwände auf, welche mit der frontalen Muldenwand des Frontelements verbunden sind. Auf diese Weise entsteht eine Art dreiseitig geschlossene Pflanzmulde, die genügend Erdreich und genügend Wasser für die Pflanzen zurückhält, auch wenn stärkere Regengüsse auf die Wand niedergehen. Die seitlichen Muldenwände des Bodens sind mit der frontalen Muldenwand verbunden und sind vorzugsweise einstückig aus einem Guss mit dem Boden und der frontalen Muldenwand gebildet.

Nach einer weiteren vorteilhaften Ausgestaltung der Erfindung sind an der Oberseite und/oder an der Unterseite des Trockenmauerelements Kopplungselemente zum Verbinden von gleichartigen oder gleichen Trockenmauerelementen vorgesehen. Die Kopplungselemente sind vorzugsweise derart gestaltet, dass die Trockenmauerelemente durch einfaches Ineinanderstecken miteinander verbunden werden können. Die Kopplungselemente haben den Vorteil, dass ein Verrutschen oder ein Auseinanderschieben der in einer Schallschutzmauer oder in einer Hangabsicherung verbundenen Trockenmauerelemente sicher vermieden wird. Dies hat beim Aufbau einer Hangabsicherung auch den Vorteil, dass schon vor dem rückwärtigen Auffüllen mit Erdreich die Elemente in sich eine stabile Mauer mit hoher Belastbarkeit bilden. Als Kopplungselemente können beispielsweise Vorsprünge und Löcher an gegenüberliegenden Positionen an der Unterseite und der Oberseite der Trockenmauerelemente dienen. Auch können Nuten und Längsrippen hierfür eingesetzt werden. Andere dem Fachmann des Gebiets bekannte Kopplungsmittel zum lösbaren Verbinden einzelner Trockenmauerelemente können ebenfalls im Rahmen der Erfindung eingesetzt werden.

Die Erfindung wird im Folgenden mehr im Detail anhand mehrerer Ausführungsbeispiele unter Bezugnahme auf die beigefügte Zeichnung beschrieben werden. In der Zeichnung zeigen:
- Fig. 1a: eine perspektivische Ansicht eines ersten Ausführungsbeispiels eines erfindungsgemäßen Trockenmauerelements;
- Fig. 1b: eine Schnittansicht gemäß A-A der Fig. 1a;
- Fig. 2: eine perspektivische Ansicht eines zweiten Ausführungsbeispiels eines erfindungsgemäßen Trockenmauerelements mit herausgezogener Frontplatte;
- Fig. 3a: eine perspektivische Ansicht eines Anwendungsbeispiels der erfindungsgemäßen Trockenmauerelemente als senkrechte Schallschutzwand;
- Fig. 3b: eine Schnittansicht eines Ausführungsbeispiels einer erfindungsgemäßen Schallschutzwand aus senkrecht übereinandergestapelten Trockenmauerelementen;
- Fig. 4: eine Draufsicht eines Anwendungsbeispiels der erfindungsgemäßen Trockenmauerelemente als Hangabsicherung bzw. Böschungsmauer.

Die Fig. 1a und 1b zeigen ein erstes Ausführungsbeispiel eines erfindungsgemäßen Trockenmauerelements. Das Trockenmauerelement 10 besteht bei dieser Ausführungsform aus einem Boden 2, welcher an seinem rückwärtigen Ende mit einem Ankerteil 1 und an seinem vorderen Ende mit zwei Stützen 4, 5 einstückig geformt ist. Das Trockenmauerelement 10 ist beispielsweise aus einem Betonwerkstoff oder einem betonartigen Material durch Gießen realisiert. Die Vorderseite, d. h. die sichtbare Front des Trockenmauerelements 10 bildet ein Frontelement 3. Das Frontelement besteht im Wesentlichen aus einer lösbar montierten Frontplatte 7 und einer dahinterliegenden Muldenwand 6, wobei letztere bei diesem Ausführungsbeispiel einstückig mit dem Boden 2 durch Gießen hergestellt ist (vgl. Schnitt A-A der Fig. 1b). Das Trockenmauerelement 10 hat hier eine im Wesentlichen löffelartige Form, d. h. der Boden 2 ist im Bereich des Frontelements 3 gegenüber dem hinteren Bereich deutlich erweitert, so dass eine Art Dreiecksform oder Löffelform entsteht. Der Boden 2 ist bei diesem Ausführungsbeispiel mittig noch mit einer Versteifungsrippe versehen, an welcher ein Metallhaken für das Anheben beispielsweise über einen Kran mit eingegossen ist. Das hintere Ankerteil 1 erstreckt sich bei diesem Ausführungsbeispiel über etwa ein Drittel der Gesamtlänge des Trockenmauerelements 10. Das Ankerteil 1 hat im Querschnitt eine kegelstumpfartige Form. Das Ankerteil 1 hat im Wesentlichen die gleiche Höhe wie die vorderen Stützen 4, 5, und an seiner Oberseite ist wie bei letzteren eine Stapelfläche 9 vorgesehen, die zum Übereinanderstapeln von gleichartigen Trockenmauerelementen 10 zum Bilden einer Mauer (vgl. weiter unten) dient.

Wie es in der Schnittansicht der Fig. 1b gut zu erkennen ist, sind bei diesem Ausführungsbeispiel das Frontelement 7 und die vordere Muldenwand 6 nur etwa halb so hoch wie die Stützen 4, 5. Damit ergibt sich bei übereinandergestapelten Trockenmauerelementen 10 ein vergleichsweise großer Öffnungsspalt nach vorne hin, der zum Herauswachsen von Pflanzen, die in dem Zwischenraum eingepflanzt werden, dient. Das Frontelement 7 hat eine plattenartige oder brettähnliche Form. Das Frontelement 7 ist lösbar in dem Trockenmauerelement 10 über seitliche Längsnuten 8 in den Stützen 4, 5 montiert. Auf diese Weise kann die Frontplatte 7 durch einfaches Einstecken von oben montiert werden und auch später bei Bedarf wieder ausgetauscht werden. Wenn mehrere Trockenmauerelemente direkt übereinandergestapelt sind, ist die Frontplatte 7 außerdem gesichert. Die Frontplatte 7 besteht nach der Erfindung vorzugsweise aus einem schallisolierenden Material, so dass der größte Bereich der Frontfläche einer so gebildeten Stützmauer oder Schallschutzmauer von vornherein eine gute Schalldämmungseigenschaft hat. Dies wird noch zusätzlich unterstützt durch die Möglichkeit einer flächendeckenden Bepflanzung des Trockenmauerelements, da der Boden 2 keine Durchgangsöffnungen aufweist und somit eine Art bepflanzbare Mulde bildet. Die Pflanzen, welche an der Vorderseite herauswachsen, ergänzen die gute Schallisolierungseigenschaft einer so gebildeten Schallschutzwand. Die Frontplatte 7 kann vorzugsweise aus Holzbrettern bestehen, die neben der guten Schallabsorption auch eine optisch ansehnliche Gestalt haben und ökologisch nachhaltig sind. Alternativ können auch künstliche Werkstoffe zum Herstellen der Frontplatte 7 dienen: beispielsweise geschäumte Kunststoffe, Mineralwolle, Blähton, Natur- oder Kunststofffasem oder ähnliches. Auf diese Weise können die gewünschten optischen Eigenschaften und die Eigenschaften zur Schalldämmung je nach Bedarf spezifisch eingestellt werden. Es ist auch möglich, innerhalb einer Schallschutzwand verschiedene Arten von Frontplatten 7 einzusetzen. Die Gestaltungsmöglichkeiten und die Konstruktionsvariabilität sind damit deutlich erhöht gegenüber bisherigen derartigen Systemen.

In der Fig. 2 ist eine perspektivische Ansicht eines zweiten Ausführungsbeispiels eines erfindungsgemäßen Trockenmauerelements 10 gezeigt. Im Unterschied zum vorherigen Ausführungsbeispiel erstreckt sich hier das hintere Ankerteil 1 über in etwa die Hälfte der gesamten Länge des Trockenmauerelements 10. Dadurch ergibt sich eine längere Stapelfläche 9 an der Oberseite. In der vorderen Hälfte ist dennoch eine ausreichende Mulde für eine Bepflanzung vorhanden. Der Boden 2 ist bei diesem Ausführungsbeispiel neben der vorderen Muldenwand 6 noch mit seitlichen Muldenwänden 11 versehen, die mit der vorderen Muldenwand 6 einstückig verbunden sind. Die seitlichen Muldenwände 11 haben eine geringere Höhe als die vordere Muldenwand 6. Auf diese Weise ist im vorderen Bereich des Trockenmauerelements 10 eine dreiseitig geschlossene Bepflanzungsmulde vorhanden, die einen guten Rückhalt von Erdreich oder Pflanzensubstrat auch bei einem stärkeren Regen oder ähnlichem bietet. Die durch Regen oder auf andere Art eingebrachte Feuchtigkeit wird außerdem hierdurch etwas zurückgehalten. Somit werden eine langfristige Bepflanzung und eine gute Anpflanzung mit den erfindungsgemäßen Trockenmauerelementen 10 sichergestellt. Als Frontplatte 7 dient bei diesem Ausführungsbeispiel ein Holzbrett. Das Holzbrett kann auch eine schalldämmungsoptimierte Oberfläche aufweisen, beispielsweise gezielt vorgesehene Längsnuten und Rippen, die den Schall noch besser brechen als das rohe Holzmaterial.

In der Fig. 3a ist ein möglicher Anwendungsfall für die erfindungsgemäßen Trockenmauerelemente 10 dargestellt. Hier werden gleichartige Trockenmauerelemente 10 wechselseitig derart übereinandergestapelt, dass eine vertikale Schallschutzmauer entsteht. Die Schallschutzmauer - hier im Aufbaustadium gezeigt - hat auf einer Seite zwischen jedem Trockenmauerelement jeweils einen Zwischenraum, der eine noch bessere Bepflanzbarkeit gewährleistet. Die Schallschutzmauer kann in gewünschter Höhe durch Stapeln von mehreren Trockenmauerelementen 10 hergestellt werden. Die vorderen Stützen 4, 5 und das Ankerteil 1 sind an ihrer Oberseite und/oder an ihrer Unterseite mit Stapelflächen 9 und gegebenenfalls, aber nicht notwendigerweise Kopplungselementen versehen, wie es in der Schnittansicht der Fig. 3b dargestellt ist. Die Kopplungselemente sind hier als eine Kombination von Vorsprüngen und Vertiefungen jeweils in den Stützen 4, 5 und in dem Ankerteil 1 vorgesehen. Auch hier weisen die Trockenmauerelemente 10 eine im Wesentlichen löffelartige Gestalt auf mit einem Boden 2, der zumindest bodenseitig geschlossen ist, so dass eine Mulde für den Rückhalt von Pflanzensubstrat oder Erdreich vorhanden ist. Die löffelartige Form der Trockenmauerelemente 10 hat auch den Vorteil, dass sie schräg zueinander aufgestellt werden können, beispielsweise in Kurven oder runden Abhängen. Wie es in der Fig. 3b zu erkennen ist, ist bei diesem Ausführungsbeispiel die vordere Muldenwand 6 in etwa halb so hoch wie die Höhe des Trockenmauerelements 10. Die Frontplatte 7 dagegen, welche auch hier durch einfaches Stecken in Nuten 8 in den Stützen 4, 5 lösbar montiert ist, weist in etwa die gleiche Höhe wie die Stützen 4, 5 auf, da durch das wechselseitige Übereinanderstapeln (vgl. Fig. 3a) ohnehin ausreichend Zwischenräume für das Herauswachsen von Pflanzen vorhanden sind. Alternativ zu der dargestellten Form einer Schallschutzwand mit wechselseitig, aber in einer geraden Linie der Frontflächen zueinander aufgestellten Trockenmauerelementen 10 können die erfindungsgemäßen Trockenmauerelemente 10 auch jeweils in einem Winkel zueinander aufgebaut werden, so dass sich eine Art zickzackförmige Schallschutzwand ergibt. Dies erhöht noch weiter den Effekt einer Schalldämmung. Das ist insbesondere bei starken Lärmbereichen von Vorteil, wie zum Beispiel bei mehrspurigen Autobahnen oder ähnlichem.

In der Fig. 4 ist ein weiterer Anwendungsfall der erfindungsgemäßen Trockenmauerelemente 10 schematisch dargestellt: Die Draufsicht der Fig. 4 zeigt eine Hangabsicherung aus übereinandergestapelten Trockenmauerelementen 10, die hier allesamt zu der Vorderseite (Sichtseite) ausgerichtet sind. Die Trockenmauerelemente 10 sind hier direkt übereinandergestapelt. Sie können jedoch auch leicht verschoben zueinander gestapelt werden, so dass eine leichte Schräge der Stützwand oder Hangabsicherung entsteht. Die Trockenmauerelemente 10 haben bei diesem Ausführungsbeispiel nach der Fig. 4 eine Frontplatte 7, die sich in etwa über zwei Drittel der Höhe der Stützen 4, 5 erstreckt. Die Frontplatte 7 kann wie bei den vorherigen Ausführungsbeispielen als ein Holzbrett (vgl. die beiden oberen Elemente auf der rechten Seite) oder in Form einer Kunststoffplatte mit Löchern oder in einer anderen schalloptimierten Gestalt (vgl. Element Mitte, unten in der Fig. 4) vorgesehen sein. Alternativ zu der dargestellten Form einer Hangabsicherung aus direkt übereinandergestapelten Trockenmauerelementen 10 können die Trockenmauerelemente selbstverständlich auch in versetzt zueinander vorgesehenen Reihen gestapelt werden, wenn die Stapelflächen 9 der Stützen 4, 5 und des Ankerteils 1 entsprechend angepasst sind. Auch bei dieser Ausführungsform lassen sich mit den löffelartigen bzw. dreieckigen Trockenmauerelementen 10 Krümmungsradien für den jeweiligen Anwendungsfall herstellen, indem jeweils benachbarte Trockenmauerelemente 10 in leicht unterschiedlicher Ausrichtung aufgestellt werden. Auch diese Hangabsicherung aus Trockenmauerelementen 10 gemäß der Erfindung hat den doppelten Vorteil, dass zum einen eine sehr gute Rückhaltung von Erdreich durch das relativ lange und stabile Ankerteil 1 und die einstückige Form des Trockenmauerelements 10 gewährleistet ist. Zum anderen ist es möglich, die Vorderseite entsprechend den jeweiligen Bedürfnissen schalloptimiert oder auch in ästhetischer Form zu gestalten. Eine gute Bepflanzung ist durch die Mulde im vorderen Bereich des Bodens 2, welcher mindestens bodenseitig geschlossen ist, gewährleistet. Das Erdreich oder das Pflanzensubstrat wird gut zurückgehalten, und nach kurzer Zeit ist die Stützwand oder Hangabsicherung fast vollständig begrünt.

## Patentansprüche

1. Trockenmauerelement (10) zur Bildung von bepflanzbaren Schallschutzwänden oder Hangabsicherungen mit einem rückwärtigen Ankerteil (1), welches einstückig mit einem Boden (2) verbunden ist, und mit einem vorderen Frontelement (3), welches einen vertikalen Abschluss zur Sichtseite der Schallschutzwand oder Hangabsicherung hin bildet, wobei der Boden (2) und das Frontelement (3) derart gestaltet sind, dass hinter dem Frontelement (3) eine Pflanzensubstrat aufnehmende Mulde entsteht, und das Frontelement (3) seitliche vertikale Stützen (4, 5) aufweist, **dadurch gekennzeichnet, dass** das Frontelement (3) eine wasserdicht mit dem Boden (2) verbundene Muldenwand (6) mindestens über einen Teil seiner Höhe aufweist sowie eine Frontplatte (7), welche über die seitlichen vertikalen Stützen (4, 5) lösbar montiert ist.

2. Trockenmauerelement (10) nach Anspruch 1, **dadurch gekennzeichnet, dass** der Boden (2) und das Frontelement (3) derart gestaltet sind, dass eine mindestens bodenseitig geschlossene Mulde für Pflanzensubstrat oder Erdreich vorhanden ist.

3. Trockenmauerelement (10) nach Anspruch 1 oder 2, **dadurch gekennzeichnet, dass** die Stützen (4, 5) mit Nuten (8) versehen sind, über welche die Frontplatte (7) von oben her einsteckbar ist.

4. Trockenmauerelement (10) nach einem der vorangegangenen Ansprüche, **dadurch gekennzeichnet, dass** das Ankerteil (1) lediglich in einem hinteren Teil der Längserstreckung des Elements (10) vorgesehen ist.

5. Trockenmauerelement (10) nach einem der vorangegangenen Ansprüche, **dadurch gekennzeichnet, dass** das Ankerteil (1) und die Stützen (4, 5) mit in etwa gleich hohen Stapelflächen (9) versehen sind.

6. Trockenmauerelement (10) nach einem der vorangegangenen Ansprüche, **dadurch gekennzeichnet, dass** das Frontelement (3) eine im Wesentlichen gerade Form aufweist.

7. Trockenmauerelement (10) nach einem der vorangegangenen Ansprüche, **dadurch gekennzeichnet, dass** die Frontplatte (7) aus einem natürlichen und schallabsorbierenden Material, insbesondere aus Holz, besteht.

8. Trockenmauerelement (10) nach einem der vorangegangenen Ansprüche, **dadurch gekennzeichnet, dass** der Boden (2) mit einer Nut (8) zum teilweisen Aufnehmen der Frontplatte (7) versehen ist.

9. Trockenmauerelement (10) nach einem der vorangegangenen Ansprüche, **dadurch gekennzeichnet, dass** der Boden (2) mindestens abschnittsweise seitliche Muldenwände (11) aufweist, welche mit der frontalen Muldenwand (6) verbunden sind.

10. Trockenmauerelement (10) nach einem der vorangegangenen Ansprüche, **dadurch gekennzeichnet, dass** das Ankerteil (1) und/oder die vorderen Stützen (4, 5) an der Oberseite und/oder der Unterseite Kopplungselemente (12) aufweisen.
